# DEMANDE DE BREVET EUROPEEN

(11) **EP 3 156 581 A1**
(43) Date de publication de la demande: **19.04.2017**
(21) Numéro de dépôt: 16193229.8
(22) Date de dépôt: 11.10.2016
(51) Int. Cl.: E06B 7/086

(54) **CHÂSSIS DE FENÊTRE AVEC LAMELLES ET AVEC UN ACTIONNEUR DE PIVOTEMENT INTÉGRÉ**

(30) Priorité: 16.10.2015 FR 1559861
(71) Demandeur: Souchier-Boullet, 77185 Lognes (FR)
(72) Inventeur: PARIZE, Sylvain, 77120 Coulommiers (FR)
(74) Mandataire: Cabinet Armengaud Aîné

(57) **Abrégé**

Dispositif d'ouvrant comprenant un châssis fixe et au moins une lame mobile (11) articulée par rapport au châssis et apte à pivoter autour de deux axes (8a) par rapport audit châssis, le dispositif comprenant un actionneur permettant de provoquer le pivotement de la lame (11) par rapport au châssis, la lame (11) étant solidaire d'une biellette (1), la biellette (1) coopérant avec un embiellage (4) monté coulissant par rapport au châssis de telle sorte que la translation de l'embiellage (4) provoque la rotation de la biellette (1), l'embiellage (4) étant mu par l'actionneur.

## Description

L'invention a trait au domaine des dispositifs d'ouvrant comprenant un châssis fixe et au moins une lame mobile articulée par rapport au châssis et apte à pivoter autour de deux axes par rapport audit châssis, le dispositif comprenant un actionneur permettant de provoquer le pivotement de la lame par rapport au châssis.

L'invention concerne le domaine de la sécurité incendie, notamment les dispositifs DENFC de type appareils à lames mais également le domaine de la menuiserie de façade et de toiture.

Dans un châssis mécanisé le mécanisme est généralement fixé sur le dessus du profil dormant. Cela génère une augmentation de l'épaisseur du profil car on vient superposer la hauteur du profil et la hauteur du mécanisme.

Actuellement, une solution existe qui utilise un système de pignon-crémaillère, système assez encombrant, qui entraine une augmentation de la hauteur du profil.

Les exigences actuelles en matière d'encombrement et d'esthétique sont très importantes. Il est donc nécessaire de trouver une solution avec un encombrement minimum.

L'objet de l'invention est de proposer une solution aux différents problèmes évoqués ci-dessus.

Selon l'invention un dispositif d'ouvrant comprenant un châssis fixe et au moins une lame mobile articulée par rapport au châssis et apte à pivoter autour de deux axes 8a par rapport audit châssis, le dispositif comprenant un actionneur permettant de provoquer le pivotement de la lame par rapport au châssis, est caractérisé en ce que la lame est solidaire d'une biellette, la biellette coopérant avec un embiellage monté coulissant par rapport au châssis de telle sorte que la translation de l'embiellage provoque la rotation de la biellette, l'embiellage étant mu par l'actionneur.

Avantageusement une première extrémité de la biellette comporte un évidement oblong dans lequel coulisse un doigt solidaire de l'embiellage.

Avantageusement une seconde extrémité de la biellette comporte un logement de section carrée, la lame s'étendant entre deux plats comportant chacun un axe, au moins un axe présentant une extrémité de section carrée formant tenon et apte à coopérer avec le logement de section carrée de la biellette.

De manière plus avantageuse, un décalage d'environ 45° est créé entre l'axe de la biellette et le plan moyen de la lame. De cette façon, lorsque la lame est fermée ou complètement ouverte, la biellette est peu visible et ne fait que faiblement saillie par rapport au châssis.

D'autres caractéristiques et avantages de l'invention apparaîtront dans la description qui suit d'un mode de réalisation d'un dispositif selon l'invention avec référence aux dessins annexés mais qui n'a aucun caractère limitatif. Sur ces dessins :
Fig. 1 est une vue en perspective éclatée d'un mécanisme selon l'invention,
Fig. 2 est une vue similaire à Fig. 1 selon un angle différent,
Fig. 3 est une vue en perspective, avec parties tronquées, du mécanisme de Fig. 1 en position fermée,
Fig. 4 est une vue similaire à Fig. 3, en position ouverte,
Fig. 5 est une vue du dispositif de l'intérieur, en position fermée,
Fig. 6 est une vue similaire à Fig. 5, en position ouverte,
Fig. 7 est une vue similaire à Fig. 6, à plus petite échelle,
Fig. 8 est une vue en élévation latérale du mécanisme de Fig. 1, en position ouverte, et
Fig. 9 est une vue similaire à Fig. 8, en position fermée.

Figure 1, on peut voir que le dispositif selon l'invention comprend un châssis fixe ou profil dormant 6 construit à partir de deux profilés longitudinaux reliés par deux profils transversaux. Une ou plusieurs lames 11 transversales, dans le mode de réalisation illustré ici au nombre de huit, sont mises en place entre les deux profilés longitudinaux.

Les lames 11 s'étendent entre deux plats 8 comportant chacun un axe 8a, les axes 8a permettant l'articulation des lames 11 par rapport au châssis 6.

Les axes 8a sont guidés dans des bagues 7 en matière plastique de manière à limiter les frottements. Chaque bague 7 comporte une collerette venant en appui sur le profil dormant 6, la collerette comprenant au moins un méplat de manière à éviter sa rotation par rapport au profil dormant 6.

L'un des axes 8a possède une extrémité de section carrée formant tenon. L'extrémité formant tenon de l'axe 8a coopère avec un logement de section carrée prévue dans une biellette 1. Un axe extérieur 5 présentant une extrémité filetée est monté à l'extrémité formant tenon de l'axe 8a par l'intermédiaire d'un alésage fileté prévu dans l'extrémité formant tenon. L'axe extérieur 5 permet de solidariser la biellette avec l'axe 8a.

La biellette 1 comporte également un évidement oblong dans lequel coulisse un doigt solidaire d'un embiellage 4. L'embiellage 4 est monté coulissant à l'intérieur du châssis 6. Des lumières sont prévues dans l'embiellage 4 et dans le châssis 6 pour permettre le passage de la biellette 1. Une chape 9 est fixée sur l'embiellage 4 de manière à permettre l'entrainement de l'embiellage 4 par un actionneur 10 de type vérin pneumatique, électrique ou à gaz ou autre technologie de type boitier à chaine.

Il faut noter le positionnement particulier du logement de section carrée et plus particulièrement son orientation. Dans le mode de réalisation représenté ici, le logement de section carré est tel que l'une des diagonales du carré est orientée longitudinalement. A contrario l'extrémité de section carrée formant tenon de l'axe 8a est orientée de telle sorte que deux plans du tenon soit parallèles aux plan moyen de la lame 11. De cette façon un décalage d'environ 45° est créé entre l'axe de la biellette 1 et le plan moyen de la lame 11.

En fonctionnement l'actionneur provoque la translation de l'embiellage 4 et des doigts. Chaque doigt correspond à une lame et entraine le pivotement d'une biellette 1 en coulissant dans l'évidement oblong. Le pivotement de la biellette 1 provoque le pivotement de la lame 11 à laquelle elle est liée.

Le décalage de 45° crée entre l'axe de la biellette 1 et le plan moyen de la lame 11 a pour conséquence que l'axe de la biellette sera sensiblement orthogonal à la surface du châssis 6 lorsque la lame aura une inclinaison d'environ 45°. C'est donc dans cette position que la biellette va saillir le plus à travers la lumière prévue dans le châssis. Au contraire lorsque la lame 11 aura une inclinaison proche de 0 (lame fermée) ou proche de 90° (lame ouverte au maximum), la biellette ne saillira que peu à travers la lumière prévue dans le châssis ce qui est intéressant d'un point de vue esthétique.

Le mécanisme d'ouverture des lames reste intégré dans le profil dormant 6 en réduisant l'encombrement.

## Revendications

1. Dispositif d'ouvrant comprenant un châssis fixe et au moins une lame mobile (11) articulée par rapport au châssis et apte à pivoter autour de deux axes 8a par rapport audit châssis, le dispositif comprenant un actionneur permettant de provoquer le pivotement de la lame (11) par rapport au châssis, **caractérisé en ce que** la lame (11) est solidaire d'une biellette (1), la biellette (1) coopérant avec un embiellage (4) monté coulissant par rapport au châssis de telle sorte que la translation de l'embiellage (4) provoque la rotation de la biellette (1), l'embiellage (4) étant mu par l'actionneur.

2. Dispositif d'ouvrant selon la revendication 1, **caractérisé en ce qu'**une première extrémité de la biellette (1) comporte un évidement oblong dans lequel coulisse un doigt solidaire de l'embiellage (4).

3. Dispositif d'ouvrant selon la revendication 1 ou 2, **caractérisé en ce qu'**une seconde extrémité de la biellette (1) comporte un logement de section carrée, la lame s'étendant entre deux plats (8) comportant chacun un axe (8a), au moins un axe (8a) présentant une extrémité de section carrée formant tenon et apte à coopérer avec le logement de section carrée de la biellette.

4. Dispositif d'ouvrant selon la revendication 3, **caractérisé en ce que** un décalage d'environ 45° est créé entre l'axe de la biellette (1) et le plan moyen de la lame (11).
